# EUROPÄISCHE PATENTSCHRIFT

(11) **EP 0 894 510 B1**
(45) Veröffentlichungstag und Bekanntmachung des Hinweises auf die Patenterteilung: **14.09.2005**
(21) Anmeldenummer: 98114183.1
(22) Anmeldetag: 29.07.1998
(51) Int. Cl.: A62B 3/00, B25F 1/00

(54) **Rettungssystem zum Befreien von Personen aus Kraftfahrzeugen mit verklemmter Tür**
Rescue system for freeing persons from vehicles with jammed doors
Système de sauvetage pour la libération de personnes de véhicules automobiles aux portes bloquées

(30) Priorität: 29.07.1997 DE 29713439 U; 31.01.1998 DE 29801627 U
(43) Veröffentlichungstag der Anmeldung: 03.02.1999
(73) Patentinhaber: Birkhölzer, Wolfgang, Dr. Med., 65388 Schlangenbad (DE)
(72) Erfinder: Birkhölzer, Wolfgang, Dr. Med., 65388 Schlangenbad (DE)
(74) Vertreter: Fuchs Mehler Weiss & Fritzsche

(56) Entgegenhaltungen:
- DE-A- 4 242 308
- DE-U- 9 112 387

## Beschreibung

Die Erfindung bezieht sich auf ein Rettungssystem zum Befreien von Personen aus Kraftfahrzeugen mit verklemmter Tür.

Es kommen sowohl bei Autorennen mit Sportwagen wie auch im normalen Kraftfahrzeugverkehr immer wieder Unfälle vor, bei denen das Kraftfahrzeug neben der mechanischen Beschädigung auch noch in Brand gerät, so daß eine schnelle Rettung der Insassen aus dem Fahrzeug erforderlich wäre, dies aber durch beim Unfall beschädigte und verklemmte Türen erschwert oder sogar bis zum Eintreffen von speziellen Rettungsfahrzeugen verhindert wird. Bei brennenden Fahrzeugen kann es so für die Rettung der Insassen zu spät sein. Auch die Streckenposten bei Autorennen sind bisher für solche Vorkommnisse ungenügend ausgerüstet. Hinzu kommt, daß bei einem brennenden Fahrzeug auch die Arbeit in dessen unmittelbarer Nähe, d.h. unmittelbar an dessen Tür durch die Rauchentwicklung erschwert oder verhindert werden kann.

Frühere Kraftfahrzeugtüren wiesen im allgemeinen einen umfaßbaren bügelartigen Griff auf, der ein gewaltsames Ziehen an einer Tür noch vereinfachte. Die Türen heutiger Kraftfahrzeuge haben in der Regel nur noch Griffklappen oder lediglich eine Griffleiste, wobei der eigentliche Entriegelungsvorgang durch eine Druckknopfbetätigung erfolgt. Solche Türen lassen sich, wenn sie verklemmt sind, ohne mechanische Hilfsmittel in der Regel nicht öffnen, da schlichtweg die Angriffsflächen für ein starkes Ziehen per Hand bereits nicht gegeben sind.

Ein Rettungssystem zum Befreien von Personen aus Kraftfahrzeugen mit verklemmter Tür ist bekannt geworden aus der DE 42 42 308 A. Dieses weist eine Zugkette sowie Verbindungsmittel an einem Ende der Zugkette zum Verbinden dieses Endes mit einer entsprechenden Zugriffseinrichtung an der Tür eines Kraftfahrzeuges auf. Als Verbindungsmittel werden in dieser Druckschrift beispielsweise genannt: eine Rettungsschraube, die in das Türblech eingeschraubt werden muss. Diese Ausbildung ist nur schwer handhabbar unter Aufwendung größerer Kräfte zum Einschrauben in das Türblech.

Die vorliegende Erfindung schlägt ein Rettungssystem für solche Fälle vor, das zunächst aus einem Rettungsset für die Befreiungsaktion besteht. Dieses Set ist jedoch grundsätzlich auch an bestimmte konstruktive Voraussetzungen an der Kraftfahrzeugtür gebunden. So ist es für ein Einhaken an Griffen der Tür eine Voraussetzung, daß diese eine Einhakmöglichkeit bieten. Die Erfindung sieht hierzu eine zweckmäßige Lösung vor. Andere Türschließsysteme müßten entsprechend mit einem Angriffspunkt ausgerüstet sein. Notfalls besteht aber auch noch die Möglichkeit, den Fensterversenkspalt als Angriffspunkt zu verwenden.

Weiteres Ziel des neuen Rettungssets ist sein möglichst einfacher Aufbau, d.h. vorzugsweise eine Zusammenstellung aus handelsüblichen Elementen, die nur geringfügiger Modifikationen bedürfen. Weiterhin soll das Set einfach zu bedienen und auch leicht überall unterzubringen sein.

Entsprechend der Erfindung besteht das Rettungsset grundsätzlich aus einer Zugkette, einem Griffelement in Form eines länglichen Körpers zum Erfassen per Hand im Bereich seiner beiden Enden, ersten Verbindungsmitteln an einem Ende der Zugketten zum Verbinden dieses anderen Endes mit einer entsprechenden Zugangriffseinrichtung an der Tür eines Kraftfahrzeuges und zweiten Verbindungsmitteln zum Verbinden des anderen Endes der Zugkette mit einem mittleren Bereich des Griffelementes.

Als Griffelement wird in bevorzugter Ausführungsform ein normaler Zimmermannshammer vorgeschlagen, der mit einem metallischem Stiel versehen ist. Das zweit Verbindungsmittel (und vorzugsweise auch das erste Verbindungsmittel) besteht aus handelsüblichen (Feuerwehr-) Karabinerhaken, die in die Enden der als normale Gliederkette ausgebildeten Zugkette einhakbar sind. Zur Verwendung des Tischlerhammers als Griffelement ist dieser im mittleren Bereich seines Stieles speziell mit einer Durchtrittsbohrung versehen, in die der Karabinerhaken des einen Kettenendes leicht eingehakt werden kann. An dem Hammer als Griffelement kann bequem eine Person mit beiden Händen ziehen, es ist aber auch möglich, daß zwei Personen an dem Hammer ziehen, von denen jede eines seiner Enden erfaßt. Durch die vorgegebene Befestigung der Zugkette in der Bohrung des Hammerstieles kann die Kette bei evtl. schräger Position des Hammers beim Ziehen nicht am Hammerstiel verrutschen und schließt dadurch evtl. verursachte Verletzungen der ziehenden Personen aus. Außerdem kann die Kette, wenn das Set nicht benötigt wird, auch eingehakt bleiben, wobei die Teile des Sets zusammenbleiben.

Wird am anderen Ende ebenfalls ein normaler Karabinerhaken verwendet, kann dieser leicht in den Türgriff eingehängt werden, wenn dieser bügelartig ausgebildet ist. Grundsätzlich ist es aber auch denkbar, als Verbindungsmittel, welches an der Tür des Kraftfahrzeuges den Eingriff gebracht werden soll, auch andersgestaltete Mittel vorzusehen. So kann das Set als erstes solches Verbindungsmittel evtl. einen rechtwinkligen Haken aufweisen, der mit seinem einen Schenkel mit der Zugkette verbindbar und mit seinem anderen Schenkel in den Fensterspalt der Fahrzeugtür eintreibbar ist.

Als Hilfswerkzeug ist hier insbesondere der als Griffelement ausgewählte Zimmermannshammer von Vorteil. Er kann dazu dienen, Fensterscheiben des Kraftfahrzeuges einzuschlagen, wenn ein Aufziehen der Tür auf die vorgesehene Art und Weise auf Schwierigkeiten stoßen sollte, beispielsweise weil an der Tür keine geeignete Eingriffseinrichtung für die Zugkette vorhanden ist. Der Hammer kann auch dafür benutzt werden einen Haken oder dergleichen in den Fensterversenkspalt einzutreiben, welcher dann als Zugangriffsmittel dient.

Wesentlich ist, daß das Rettungsset mit den beschriebenen Elementen immer geschlossen verfügbar ist. Es kann ohne weiteres und ohne maßgeblichen Platzbedarf in jedem Kraftfahrzeug mitgeführt werden, um es erforderlichenfalls bei der Rettung von Dritten aus einem anderen Fahrzeug zu benutzen.

Zweckmäßig ist es, dieses Set auch gleichzeitig durch ein Paar von Arbeitshandschuhen zu ergänzen, die im Nichtgebrauchszustand möglichst mit dem Set verbunden sein sollen, damit sie nicht durch anderweitige Benutzung entfernt werden. Hierfür sieht die Erfindung vor, im Ende des Hammerstieles noch eine zweite Durchgangsbohrung anzubringen, in die auch mittels eines Karabinerhakens oder eines anderen Befestigungsmittels das Handschuhpaar eingehängt werden kann, welches seinerseits auch durch ein Klettband, Druckknopfband oder Löcher, durch die gleichzeitig der Karabinerhaken geführt ist, verbunden sein kann.

Von Streckenposten bei Kraftfahrzeugrennen sollte das Rettungsset bevorzugt an einem Gürtel mitgeführt werden. Dieser kann ein angehängtes Futteral zur Aufnahme des gesamten Sets aufweisen, es ist aber auch möglich, für die Aufnahme des Hammers einen Köcher oder eine Einsteckschlaufe vorzusehen und die Zugkette um den Bauch geschlungen zu tragen.

Die Zugkette sollte allgemein eine Länge zwischen 1 und 3 m haben, vorzugsweise wird sie in einer Länge von 1,5 m ausgeführt. Eine solche Kette ist genügend lang, um beispielsweise bei einem brennenden Fahrzeug im ausreichenden Abstand zu ziehen. Sind zwei solche Rettungssets an der Unfallstelle zur Verfügung, können erforderlichenfalls auch zwei Zugketten zusammengesteckt werden.

Weitere Ausgestaltungen und Vorteile der Erfindung ergeben sich anhand der Beschreibung eines in der Zeichnung dargestellten Ausführungsbeispieles.

Es zeigen:
- Fig. 1: in einer schematischen Darstellung eine Fahrzeugtür, die mit einer gemäß der Erfindung ausgebildeten Türgriffklappe versehen ist, und
- Fig. 2: ein Ausführungsbeispiel eines Rettungssets, das vorzugsweise im Zusammenhang mit der Erfindung angewendet wird.

Die Fig. 1 zeigt in einer schematischen Draufsicht-Darstellung eine Kraftfahrzeugtür 1 für einen PKW, im vorliegenden Beispiel die Beifahrertür, mit dem Fensterabschnitt 2 und dem Karosserie-Blechabschnitt 3. In diesem Blechabschnitt 3 ist ein Außen-Türgriff in Form einer Grifiklappe 4 vorgesehen, die mit ihrer oberen Kante 4a in dem Türblech 3 angelenkt ist, derart, daß sie beim Hochziehen einen nicht dargestellten Schließmechanismus, der im Innern des Türkörpers eingebaut ist, entriegelt, wodurch die Tür 1 geöffnet werden kann. Zur Erleichterung des Hochklappens ist im Bereich der Griffklappe eine Mulde 5 in dem äußeren Türblech ausgeformt.
Die Türgriffklappe 4 ist mit einer Bohrung 6 für die Anbringung eines auf Zugkraft beanspruchten Verbindungselementes 7 eines in Fig. 2 dargestellten bevorzugt vorgesehenen Rettungssets 8 zum Befreien von Personen aus dem Kraftfahrzeug bei verklemmter Tür versehen.

Vorzugsweise ist der Griffbereich um die Bohrung 6 mechanisch verstärkt, z.B. durch eine Materialverdickung oder durch Versteifungselemente, damit beim Aufbringen der notwendigen zum Teil doch erheblichen Zugkräfte die Bohrung nicht ausreißt.

Es ist denkbar, nur die Fahrertür oder die Beifahrertür mit der erfindungsgemäß ausgebildeten Türgriffklappe 4 auszurüsten. Dies reicht prinzipiell aus, um im Notfall einen Zugang zum Fahrzeuginnern zu bekommen.

Zweckmäßig werden jedoch beide Türen mit der erfindungsgemäßen Griffplatte ausgerüstet, damit Fahrer und gegebenenfalls Beifahrer auf kurzem Wege direkt aus dem PKW befreit werden können. Entsprechend werden im Falle eines viertürigen PKW's sämtliche vier Türen mit der erfindungsgemäß ausgebildeten Türgriffklappe versehen.

Die gleichartige Ausbildung der Türgriffplatten liegt auch im Interesse der Logistik, insbesondere der einfacheren Lagerhaltung, da nur eine Art von Türgriffklappen vorgehalten werden muß.

Die gleichen Probleme ergeben sich, wenn anstelle der Türgriffklappe 4 eine Griffleiste 15, wie in Fig. 1 gestrichelt dargestellt, an der Fahrzeugtür angebracht ist. Auch in einem derartigen Fall wird erfindungsgemäß die Griffleiste mit einer entsprechenden Bohrung versehen.

Die Erfindung kann auch bei andersartig gestalteten vergleichbaren Türgriffen vorgesehen sein.

Zum gewaltsamen Öffnen einer verklemmten Fahrzeugtür von außen wird vorzugsweise ein Rettungsset 8 gemäß Fig. 2 vorgesehen.

Das Rettungsset 8 besteht aus einem Zimmermannshammer 9, in dessen Metallstiel 10 im mittleren Bereich eine Durchgangsbohrung 11 angebracht ist.

In diese Durchgangsbohrung 11 ist ein Karabinerhaken 12 eingehakt. Dieser wiederum ist mit einer Zugkette 13 verbunden, deren weiterer Verlauf strichpunktiert dargestellt ist. Die Zugkette weist eine Länge von etwa 1,50 m auf. Am anderen Ende der Zugkette 13 ist ebenfalls ein Karabinerhaken 7 vorgesehen, der in das Loch 6 der Griffklappe 4 der Kraftfahrzeugtür 1 eingehängt werden kann, um diese bei etwaiger Verklemmung nach einem Unfall durch Ziehen an dem Zimmermannshammer 9 mit 1 oder 2 Personen gewaltsam zu öffnen.

Der Zimmermannshammer 9 ist an seinem Stielende mit einer weiteren Durchgangsbohrung 14 versehen, in die beispielsweise zum Zusammenhalten des Sets ein Paar von (nicht dargestellten) Arbeitshandschuhen eingehängt werden kann. Die Bohrung 14 kann aber notfalls auch zum Einhängen der Zugkette 13 verwendet werden, in welchem Falle dann am Hammerkopf gezogen werden kann.

## Patentansprüche

1. Rettungssystem zum Befreien von Personen aus Kraftfahrzeugen mit verklemmter Tür, mit einer Zugkette (13) und mit ersten Verbindungsmitteln (7) an einem Ende der Zugkette (13) zum Verbinden dieses Endes mit einer entsprechenden Zugriffseinrichtung (4, 6) an der Tür (1) eines Kraftfahrzeuges, **dadurch gekennzeichnet, dass** ein Griffelement (9) in Form eines länglichen Körpers zum Erfassen per Hand im Bereich seiner beiden Enden und ein zweites Verbindungsmittel (12) zum Verbinden des anderen Endes der Zugkette (13) mit einem mittleren Bereich des Griffelementes (9) vorgesehen sind, und dass das zweite Verbindungsmittel (12) in der Art eines Karabinerhakens ausgebildet und einerseits mit einem Glied der Zugkette (13) und andererseits mit einer Bohrung (11) im mittleren Bereich des Griffelementes (9) verhakbar ist.

2. Rettungssystem nach Anspruch 1, **dadurch gekennzeichnet, dass** die ersten Verbindungsmittel (7) in der Art eines Karabinerhakens ausgebildet und einerseits mit einem Glied der Zugkette (13) und andererseits mit der Zugangriffseinrichtung (4, 6) an der Kraftfahrzeugtür (1) verhakbar sind.

3. Rettungssystem nach mindestens einem der Ansprüche 1 oder **2, dadurch gekennzeichnet, dass** das Griffelement ein handelsüblicher Zimmermannshammer (9) ist, und dass diese Bohrung (11) als Querbohrung in den mittleren Bereich des metallischen Stieles (10) des Hammers (9) eingebracht ist.

4. Rettungssystem nach Anspruch 3, **dadurch gekennzeichnet, dass** der Stiel (10) des Zimmermannshammers (9) an seinem dem Hammerkopf abgewandten Stielende mit einer weiteren Einhakbohrung (14) versehen ist.

5. Rettungssystem nach mindestens einem der Ansprüche 1 bis 4, **dadurch gekennzeichnet, dass** es ein Paar von miteinander verbindbaren Arbeitshandschuhen einschließt, die mit Einhakmitteln zum Einhaken in eine Bohrung des Hammerstiels, insbesondere dessen endseitige Bohrung (14) versehen sind.

## Claims

1. Rescue system for freeing people from motor vehicles with a jammed door, having a pull chain (13) and having first connecting means (7) at one end of the pull chain (13) for connecting this end with a corresponding access device (4, 6) on the door (1) of a motor vehicle, **characterised in that** a gripping element (9) in the form of an elongated body for gripping by hand is provided in the region of its two ends and a second connecting means (12) to connect the other end of the pull chain (13) to a central region of the gripping element (9), and **in that** the second connecting means (12) is designed like a carbine hook and can be hooked on the one side to a member of the pull chain (13) and on the other side to a bore (11) in the central region of the gripping element (9).

2. Rescue system according to claim 1, **characterised in that** the first connecting means (7) are designed like a carbine hook and can be hooked on the one side to a member of the pull chain (13) and on the other side to the access device (4, 6) on the motor vehicle door (1).

3. Rescue system according to at least one of claims 1 or 2, **characterised in that** the gripping element is a commercially available carpenter's hammer (9), and **in that** this bore (11) is introduced as a transverse bore into the central region of the metallic stem (10) of the hammer (9).

4. Rescue system according to claim 3, **characterised in that** the stem (10) of the carpenter's hammer (9) is provided at its stem end facing away from the hammer head with a further hook-in bore (14).

5. Rescue system according to at least one of claims 1 to 4, **characterised in that** it includes a pair of work gloves which can be joined to one another, and which are provided with hook-in means for hooking into a bore of the hammer stem, in particular its end-side bore (14).

## Revendications

1. Système de sauvetage permettant de dégager des personnes de véhicules aux portes bloquées, comprenant une chaîne de traction (13) et des premiers moyens de liaison (7) présents à une extrémité de la chaîne de traction (13) afin de relier cette extrémité à un dispositif à poignée (4, 6) présent sur la porte (1) d'un véhicule, **caractérisé en ce que** sont prévus un élément à saisir (9) se présentant sous la forme d'un corps allongé destiné à être empoigné à la main dans la zone de ses deux extrémités, et un deuxième élément de liaison (12) destiné à relier l'autre extrémité de la chaîne de traction (13) à une zone médiane de l'élément à saisir (9), et **en ce que** le deuxième élément de liaison (12) est conformé à la façon d'un mousqueton et est susceptible d'être accroché, d'une part, à un maillon de la chaîne de traction (13) et, d'autre part, à un perçage (11) ménagé dans la zone médiane de l'élément à saisir (9).

2. Système de sauvetage selon la revendication 1, **caractérisé en ce que** les premiers moyens de liaison (7) sont conformés à la façon d'un mousqueton et sont susceptibles d'être accrochés, d'une part, à un maillon de la chaîne de traction (13) et, d'autre part, au dispositif d'accès à poignée (4, 6) présent sur la porte (1) du véhicule.

3. Système de sauvetage selon au moins l'une des revendications 1 ou 2, **caractérisé en ce que** l'élément à saisir est un marteau de charpentier (9) en vente dans le commerce, et **en ce que** ce perçage (11) est un perçage transversal ménagé dans la zone médiane du manche (10) métallique du marteau (9).

4. Système de sauvetage selon la revendication 3, **caractérisé en ce que** le manche (10) du marteau de charpentier (9) est pourvu, à l'extrémité de son manche qui est opposée à la tête du marteau, d'un autre perçage d'accrochage (14).

5. Système de sauvetage selon au moins l'une des revendications 1 à 4, **caractérisé en ce qu'**il inclut une paire de gants de travail susceptibles d'être reliés l'un à l'autre, qui sont pourvus de moyens d'accrochage permettant de les accrocher dans un perçage du manche du marteau, en particulier dans son perçage (14) d'extrémité.
